# EUROPÄISCHE PATENTSCHRIFT

(11) **EP 1 540 264 B1**
(45) Veröffentlichungstag und Bekanntmachung des Hinweises auf die Patenterteilung: **09.06.2010**
(21) Anmeldenummer: 03775150.0
(22) Anmeldetag: 10.09.2003
(51) Int. Cl.: F42B 10/50

(54) **BREMSEINRICHTUNG FÜR EIN BAHNKORRIGIERBARES DRALLSTABILISIERTES ARTILLERIEPROJEKTIL**
BRAKING DEVICE FOR A TRAJECTORY-CORRECTABLE SPIN-STABILIZED ARTILLERY PROJECTILE
DISPOSITIF DE FREINAGE POUR PROJECTILE D'ARTILLERIE STABILISEE PAR ROTATION A CORRECTION DE TRAJECTOIRE

(30) Priorität: 13.09.2002 DE 10242588
(43) Veröffentlichungstag der Anmeldung: 15.06.2005
(73) Patentinhaber: Diehl BGT Defence GmbH & Co.KG, 88662 Überlingen (DE)
(72) Erfinder: BÄR, Klaus, 91207 Lauf (DE); KAUTZSCH, Karl, 90596 Schwanstetten (DE)
(74) Vertreter: Diehl Patentabteilung
(86) Internationale Anmeldenummer: PCT/EP2003/010021
(87) Internationale Veröffentlichungsnummer: WO 2004/031682

(56) Entgegenhaltungen:
- EP-A- 1 288 608
- US-A1- 2001 039 898

## Beschreibung

Die Erfindung betrifft eine Bremseinrichtung gemäß dem Oberbegriff des Anspruches 1. Eine solche Bremseinrichtung ist aus der DE 100 23 345 A1 bekannt.

Vorliegender Erfindung liegt die technische Problemstellung zugrunde, eine Bremseinrichtung gattungsgemäßer Art dahingehend weiterzubilden, dass sich einerseits ein spürbar vergrößerter Bremseffekt bei andererseits stabiler Ballistik während des Initiierens der Bremseinrichtung ergibt.

Dieser Aufgabenstellung liegt die Erkenntnis zugrunde, dass eine sternförmige Anordnung von radial ausklappbaren Bremssegmenten trotz der Wirbelbildungen in den Lücken zwischen den Bremssegmenten noch nicht die wünschenswerte Bremsbeiwerte zum möglichst raschen und definierten Übergang aus der ballistischen Verbringungsbahn in eine versteilerte Abstiegsbahn erbringt. Die Bremswirkung lässt sich zwar verbessern, wenn die freien Zwickel zwischen den einzelnen Bremssegmenten von spitzwinklig dreiecksförmigen Tüchern überspannt werden, die beim Verbringen aus dem Geschütz zunächst noch zusammen mit den Bremssegmenten in den Stauraum unter einer Halterungs-Haube eingefaltet sind und dann mit dem Absprengen der Haube zum fliehkraftgestützten Aufrichten freigegeben werden; aber die Kombination aus scharnierartig angelenkten Bremssegmenten und dazwischen eingespannten Textilien ist außerordentlich montageaufwendig und weist darüber hinaus den Nachteil auf, dass aufgrund der kompakten Pressung im Stauraum lokale mechanische Beanspruchungen zur bereichsweisen Beschädigung der textilen Lückenfüller führen können. Nachdem es ohnehin kritisch ist, alle diese Lückenfüller durch das Ausschwenken der mantelschalenförmigen Bremssegmente rundum gleichzeitig zu spannen, so daß keine unsymmetrischen Anströmkräfte auftreten und zu unkontrollierbarer Ablenkung aus der bisherigen Flugbahn führen können, sind derartige Störungen gar nicht mehr zu vermeiden, wenn die Dreiecktücher lokal beschädigt sind und somit in nicht vorherbestimmbaren Sektoren um die Projektilogive herum ein vom Standard abweichendes Bremsverhalten erbringen.

Die oben umrissene Aufgabe wird erfindungsgemäß dadurch gelöst, daß die Kombination der im Hauptanspruch angegebenen Merkmale verwirklicht ist, wonach die bisher diskreten Bremssegmente praktisch zu einem integralen textilen Gebilde von der Form eines die Ogive umgebenden, zum flachen stumpfwinkligen Hohlkegelstumpf angestellten Kreisringes mit nach voraus weisender kleiner Basis aufgespannt werden.

Zur näheren Erläuterung der Erfindung, ihrer Vorteile und Weiterbildungen wird außer auf die weiteren Ansprüche auch auf die nachstehende Beschreibung eines in der Zeichnung unter Beschränkung auf das Wesentliche stark abstrahiert aber angenähert maßstabsgerecht skizzierten bevorzugten Realisierungsbeispiels für die erfindungsgemäße Bremseinrichtung verwiesen. In der Zeichnung zeigt:
- Fig. 1: Einen im Ogivenbereich auf ein Artillerieprojektil montierten Zünder für die Gefechtskopfauslösung, mit Darstellung eines ringtuchförmigen textilen Bremselementes im ausgestellten Zustand und
- Fig. 2: das Bremselement als solches in Stirnansicht.

Wie im Hauptpatent näher dargestellt, weist ein Zünder 11, der zum Einschrauben in die Ogive eines Artillerie-Projektiles 12 ausgelegt ist, in seiner kegelstumpfförmigen Mantelfläche 13 einen umlaufend radial eingesenkten Stauraum 14 auf. Dieser trägt seiner Rückwand 25 axial gegenüber, also in Flugrichtung vor dem Stauraum 14 einen Ring 15, an den der Innenumfang 31 eines in Wirkstellung koaxial kreisscheibenförmig umlaufenden Bremselementes in Form eines der Flugrichtung entgegen aufspannbaren textilen Schirmes 16 angelenkt ist. Dieses textile Bremselement ist in seiner Depot- und Verbringungsstellung vom Ring 15 her nach rückwärts gleichförmig um die Projektil-Längsachse 17 herum in den Stauraum 14 eingefaltet und von einer Haube übergriffen, bis es durch das Absprengen der Haube zum fliehkraftbedingten radialen Ausstellen in die Schirmform freigegeben wird. Damit die bei dieser radialen Ausstellbewegung unter Rotation des Projektiles 12 auftretende Corrioliskraft im Anlenkbereich des Bremselementes an den Ring 15 gezielt abgebaut werden kann, ist es zweckmäßig, bei der axialen Einspannung des Ringes 15 ein vorübergehendes Durchdrehen relativ zum Projektil 12 zuzulassen, bis der Kräfteabbau zur Beendigung dieses Schlupfes führt.

Die den umlaufenden Stauraum 14 mit dem eingefalteten Bremselement übergreifende Haube zur Ergänzung der Kontur der Kegelmantelfläche 13 Zünders 11 im Anschluss an die Außenmantelfläche 27 des Projektiles 12 ist vorne, vor der kleinen Basis des Bremsschirmes 16, als dickwandiger Hohlzylinder ausgelegt. Daran schließt sich einstückig nach rückwärts eine dagegen sehr dünne hohlkegelstumpfförmige Wandung an. Dieser dünnwandige Bereich ist konstruktiv dafür ausgelegt, sich achsparallel bis zum Hohlzylinder vor sich erstreckender Sollbruchstellen in einzelne, dann unter dem Einfluß der Zentrifugalkraft radial vom rotierenden Stauraum 14 abhebende Schalenstücke zu zerlegen. Dafür greift wie beim Hauptpatent der Stiel einer pilzförmigen Aufnahme 18 für mehrere über den Umfang gleichförmig verteilte, radial wirkende pyrotechnische Kraftelemente 19 von vorne, der Flugrichtung also entgegen, axial durch den Hohlzylinder der Haube und durch den Anlenk-Ring 15 hindurch in eine Fassung in der mechanischen Struktur des Zünders 11 ein. Die dadurch an der Innenperipherie des Hohlzylinders gelegenen Kraftelemente 19 dienen dazu, bei Zündung den auf der Aufnahme 18 lagernden Hohlzylinder der Haube radial Aufzusprengen und damit diese Abdeckhaube in definierte Stücke zerlegt vom Stauraum 14 abheben zu lassen.

Die radiale pyrotechnische Beanspruchung des an der Aufnahme 18 ruhenden Hohlzylinders am vorderen Ende der Verbringungshaube führt also zum Entfernen der Stauraumwandung und damit zum Freigeben des Bremsschirmes 16, der sich nun zentrifugal aus dem Stauraum 14 heraus um den Ring 15 herum als dessen kleinere Hohlkegelstumpf-Basis in eine zur Achse 17 nicht ganz orthogonale Wirkstellung ringscheibenförmig rasch und formstabil aufspannt.

Dieses fliehkraftbedingte Ausstellen des ringscheibenförmigen Bremsschirmes 16 wird noch dadurch gefördert, daß - der Anlenkung am Ring 15 gegenüber - der Schirm wenigstens durch Saumnähte, gegebenenfalls aber auch durch Einnähen von Verstärkungen im Vergleich zur Tuchfläche mit einer definierten Massenansammlung 29 ausgerüstet ist, um das Trägheitsmoment für ein rasches und stabiles Ausstellen aus der eingefalteten Lage in die vom Schnitt her vorgegebene Endform im Interesse einer schnell wirksamen großen, symmetrischen Anströmfläche für maximale Bremswirkung zu steigern.

Wie in der Zeichnung skizziert handelt es sich also beim hier so genannten Bremsschirm 16, der aber gegen seine Außenmantelfläche angeströmt wird, im wesentlichen um eine den Befestigungsring 15 ringscheibenförmig umgebendes textiles Gebilde. Das ist allerdings vom Schnitt her dafür ausgelegt, unter Einfluß der Zentrifugalkräfte nicht in eine im wesentlichen ebene und daher flattergefährdete textile Scheibe aufgespannt zu werden, sondern nur bis zu einem relativ großen Winkel gegenüber der Projektilachse 17, um im maximal ausgestellten Zustand ohne Flattererscheinungen längs des Randes stets die gleiche kegelstumpfförmige Geometrie stabil einhalten zu können. Dafür ist das an sich in der Ebene kreisrund zugeschnittene Tuch 33 des Schirmes 16 mit radialen Sektorschnitten oder Nähfalten längs schmaler Ausschnitte in Umfangsrichtung so gerafft, daß der Außenumfang des Schirmes 16 in seiner kegelstumpfförmig aufgestellten Wirkstellung kleiner als der auf den Radius bezogene Kreisumfang ist. Das führt zu einem auch unter der Anströmung ringsum gleichförmig aufgebauschten, mechanisch stabilen und geometrisch definierten kegelstumpfmantelförmigen Bremsschirm 16, der in Flugrichtung orientiert ist, dessen kleine Basis also gleich bei der Aufnahme 18 mit dem Ring 15 liegt, während die große Basis von dort nach rückwärts, zum Projektil 12 hin orientiert ist.

Dieser breite ringscheibenförmige Bremsschirm 16 kann mit seinem Tuch 33 längs dessen Innendurchmessers unmittelbar den Ring 15 umschlingend angelenkt sein. Zweckmäßiger ist es jedoch, das Tuch 33 strahlen- oder speichenförmig mit ebenfalls textilen Verstärkungsbändern 34 zu benähen, die einerseits an den Außenumfang 32 anschließen und sich von dort radial über den Innenumfang 31 hinaus bis zum Ring 15 erstrecken, dessen Außenendurchmesser etwas kleiner als derjenige des Innumfangs 31 ist. So ist das kreisringförmige, kegelstumpfförmig angestellte Tuch 33 nur mittels der Verstärkungsbänder 34 an den Ring 15 gefesselt, was ein gleichmäßiges Ausstellen beim Auftauchen aus dem Stauraum 14 fördert und Beschädigungen des Tuches 33 beim anfängliche Durchrutschen des Ringes 15 zuverlässig vermeidet.

Um also das fliehkraftbedingt radial ausstellende textile Bremselement 16 rasch in eine auch unter Anströmungsbedingungen stets definierte, formstabile Kontur zu bringen, ist ein kreisringförmig zugeschnittenes Tuch 33 durch radial verlaufende Abnäher derart mit einem verkleinerten Außenumfang 32 ausgestattet, daß die Aufspannbewegung dadurch auf die Form eines flachen stumpfwinkligen Hohlkegelstumpfes begrenzt wird, der mittels längs Erzeugender der Kegelmantelfläche aufgebrachter Verstärkungsbänder 34 am Innenumfang 31 der in Flugrichtung nach vorne weisenden kleinen Basis einen radialen Abstand überbrückend an den Haltering 15 angelenkt ist und rückwärtig, längs des Außenumfangs 32, mit einer umlaufenden Masseansammlung 29 zur Verstärkung der zentrifugalen Ausstellkräfte ausgestattet ist; wobei der Ring 15 im vorderen Stirnbereich des Stauraumes 14, relativ zum Projektildrall vorübergehend durchrutschend, in die Kontur des Zünders 12 axial eingespannt ist.

## Patentansprüche

1. Bremseinrichtung mit im Zünder-Bereich der Ogive eines bahnkorrigierbaren Artillerie-Projektiles (12) unter einer absprengbaren Haube aus einem Stauraum (14) radial ausstellbaren Bremselementen,
**dadurch gekennzeichnet,**
**dass** ein lückenlos umlaufendes Bremselement in Form eines textilen Schirmes (16) vorgesehen ist, das aufgrund bezüglich seines Radius verkürzten Außenumfanges (32) nicht in eine im wesentlichen ebene textile Scheibe aufspannbar ist, sondern maximal nur bis in eine flache stumpfwinklige Hohlkegelstumpfform ausstellbar ist, die mit ihrer in Flugrichtung nach vorne weisenden kleineren Basis im vorderen Bereich des Stauraumes (14) an einen Haltering (15) angelenkt ist.

2. Bremseinrichtung nach Anspruch 1,
**dadurch gekennzeichnet,**
**daß** der Schirm (16) mit radial verlaufenden Verstärkungsbändern (34) besetzt ist, die einen lichten radialen Abstand zwischen dem Innenumfang (31) und dem Haltering (15) überbrückend um den Haltering (15) herumgeschlungen sind.

3. Bremseinrichtung nach Anspruch 1 oder 2,
**dadurch gekennzeichnet,**
**daß** der Haltering (15) gegenüber dem Drall des Projektiles (12) verdrehbar axial in die Kontur des Zünders (11) eingespannt ist.

4. Bremseinrichtung nach einem der vorangehenden Ansprüche,
**dadurch gekennzeichnet,**
**daß** der Außenumfang (32) des Schirmes (16) mit einer zusätzlichen Massenansammlung (29) belegt ist.

## Claims

1. Braking device having braking elements which can be deployed radially in the fuze area of the ogive of a correctable-trajectory artillery projectile (12) under a shroud, which can be blown off, from a stowage area (14),
**characterized**
**in that** a braking element which is circumferential without any gaps and is in the form of a textile screen (16) is provided which cannot be spread out into an essentially flat textile disc because its external circumference (32) is shortened with respect to its radius, but can be deployed at the most only to a flat, obtuse-angled hollow truncated conical shape, whose small base, which points forwards in the direction of flight, is articulated at a holding ring (15) in the front area of the stowage area (14).

2. Braking device according to Claim 1,
**characterized**
**in that** the screen (16) is fitted with radially running reinforcing strips (34) which are looped around the holding ring (15), bridging an unobstructed radial distance between the inner circumference (31) and the holding ring (15).

3. Braking device according to Claim 1 or 2,
**characterized**
**in that** the holding ring (15) is clamped axially into the contour of the fuze (11) such that it can rotate with respect to the spin of the projectile (12).

4. Braking device according to one of the preceding claims,
**characterized**
**in that** the external circumference (32) of the screen (16) is fitted with an additional mass accumulation (29).

## Revendications

1. Dispositif de freinage comprenant, dans la zone du détonateur de l'ogive d'un projectile d'artillerie (12) à correction de trajectoire, sous un capot éjectable, un élément pouvant sortir dans le sens radial d'un espace de rangement (14), **caractérisé en ce qu'**il est prévu un élément de freinage périphérique ininterrompu sous la forme d'un écran en textile (16) qui, du fait de son pourtour extérieur (32) raccourci au niveau de son rayon, ne peut pas être déployé en un disque en textile essentiellement plan, mais ne peut être sorti au maximum que jusqu'à une forme tronconique creuse à angle obtus qui est fixée de manière articulée par sa base plus petite, dirigée vers l'avant dans le sens du vol, dans la zone avant de l'espace de rangement (14) à une bague de maintien (15).

2. Dispositif de freinage selon la revendication 1, **caractérisé en ce que** l'écran (16) est occupé par des bandes de renforcement (34) qui s'étendent dans le sens radial et qui sont enroulées autour de la bague de maintien (15) en recouvrant un écart radial libre entre le pourtour intérieur (31) et la bague de maintien (15).

3. Dispositif de freinage selon la revendication 1 ou 2, **caractérisé en ce que** la bague de maintien (15) est serrée dans le sens axial dans le contour du détonateur (11) de manière à pouvoir effectuer une rotation par rapport au mouvement angulaire du projectile (12).

4. Dispositif de freinage selon l'une des revendications précédentes, **caractérisé en ce que** le pourtour extérieur (32) de l'écran (16) est occupé avec une accumulation de masse (29) supplémentaire.
